# EUROPÄISCHE PATENTSCHRIFT

(11) **EP 1 561 510 B1**
(45) Veröffentlichungstag und Bekanntmachung des Hinweises auf die Patenterteilung: **11.02.2009**
(21) Anmeldenummer: 04005786.1
(22) Anmeldetag: 11.03.2004
(51) Int. Cl.: B01L 9/02

(54) **Laborarbeitstisch**
Work table for laboratories
Paillasse de laboratoire

(30) Priorität: 04.02.2004 DE 4001673 U
(43) Veröffentlichungstag der Anmeldung: 10.08.2005
(73) Patentinhaber: Waldner Labor- und Schuleinrichtungen GmbH, 01097 Dresden (DE)
(72) Erfinder: Keibach, Dieter, 88267 Vogt (DE)
(74) Vertreter: Kilian, Helmut

(56) Entgegenhaltungen:
- EP-A- 1 232 805
- DE-U1- 8 509 333
- GB-A- 2 069 915
- GB-A- 2 294 395
- US-A- 3 041 957
- US-A- 5 752 449

## Beschreibung

Die Erfindung betrifft einen Laborarbeitstisch mit Fahreinrichtungen zum Verfahren des Tisches im Raum, Anschlusseinrichtungen, die so ausgebildet sind, dass flexible Verbindungsleitungen an ein Medienversorgungssystem angeschlossen werden können, und einem Tischkorpus, der mit einem Fuß versehen ist, wobei die Fahreinrichtungen am Fuß vorgesehen sind.

Ein derartiger Laborarbeitstisch ist aus der US-A-3 041 957 bekannt.

Laborarbeitstische mit Fahreinrichtungen zum Verfahren der Tische im Raum und Anschlusseinrichtungen zur Verbindung mit einem Medienversorgungssystem sind weiterhin aus der DE 85 09 333 U1, aus der die Merkmale des Oberbegriffes des Anspruches 1 bekannt sind, der GB-A-2 069 915, der GB-A-2 294 395 und der EP-A-1 232 805 bekannt.

Die Erfindung betrifft somit einen Laborarbeitstisch zur Verwendung in Laborräumen, beispielsweise als Laborarbeitsplatz für Studenten und Ausbildende in Praktikerräumen.

In derartigen Räumen kommen üblicherweise Arbeitstische zum Einsatz, die fest installiert sind, wobei die Versorgung mit den notwendigen Medien, beispielsweise den gasförmigen, wässrigen, elektrischen Medien sowie die Computeranschlüsse und die EDV-Vernetzung über den Fußboden des Raumes erfolgen.

Viele der bekannten Laborarbeitstische haben gemeinsam, dass die Medienbereitstellung, d. h. die Entnahmestelle, für die Medien auf der Tischplatte angeordnet sind bzw. Bedienungsteile unter der Tischplatte in einer horizontalen Ebene vorgesehen sind. Das hat den Nachteil, dass nicht die gesamte Fläche der Tischplatte für eventuelle Versuchsaufbauten zur Verfügung steht und frei zugänglich ist und dass bei einem Versuchsaufbau Entnahmestellen möglicherweise verdeckt sind.

Die der Erfindung zugrunde liegende Aufgabe besteht darin, einen Laborarbeitstisch mit verbesserter Modularisierung zu schaffen, bei dem der Austausch verschiedener Komponenten einfacher ist.

Diese Aufgabe wird gemäß der Erfindung durch die Ausbildung gelöst, die im Patentanspruch 1 angegeben ist.

Bei dem erfindungsgemäßen Laborarbeitstisch ist eine Brückenkonstruktion vorgesehen, die es erlaubt die Medienabgriffe in den Seitenteilen, d. h. in einer vertikalen Ebene aufzunehmen, derart, dass die horizontale Arbeitsfläche des Arbeitstisches vollständig frei ist und für Versuchsaufbauten zur Verfügung steht.

Besonders bevorzugte Ausgestaltungen und Weiterbildungen des erfindungsgemäßen Arbeitstisches sind Gegenstand der Ansprüche 2 bis 6.

Im Folgenden werden anhand der zugehörigen Zeichnung zwei besonders bevorzugte Ausführungsbeispiele des erfindungsgemäßen Laborarbeitstisches näher beschrieben. Es zeigen
Fig. 1 in einer perspektivischen Ansicht ein erstes Ausführungsbeispiel des erfindungsgemäßen Laborarbeitstisches und
Fig. 2 in einer perspektivischen Ansicht ein zweites Ausführungsbeispiel des erfindungsgemäßen Laborarbeitstisches.

Der in Fig. 1 dargestellte Laborarbeitstisch, der beispielsweise als Arbeitsplatz für Studenten und Auszubildende in einem Praktikaraum oder in einem Laborraum dienen kann, besteht in der dargestellten Weise grundsätzlich aus einem Tischkorpus 1, auf dem sich eine Tischplatte 3 befindet, und einem Fuß 2, mit dem der Laborarbeitstisch auf dem Boden des Raumes steht.

Wie es in Fig. 1 im Einzelnen dargestellt ist, sind am Fuß 2 Fahreinrichtungen in Form von Rollen 8 vorgesehen, die es erlauben, den gesamten Tisch über den Boden des Raumes an jede beliebige Stelle des Raumes zu verfahren.

Das in Fig. 1 dargestellte Ausführungsbeispiel ist im Inneren seines Korpus mit einer Auffangwanne und eine Hebeanlage 9 versehen, und weist seitlich einen halbkreisförmigen Tisch in Form einer runden Tischplatte 7 auf.

Der Fuß 2 trägt eine Brückenkonstruktion 4, in die der Korpus 1 eingehängt ist, und die den Korpus 1 quer von der einen Seite zur anderen Seite überspannt.

Der Querträger der Brückenkonstruktion 4 ist mit einer Beleuchtungseinrichtung 5 versehen.

Die Seitenteile der Brückenkonstruktion 4 weisen Abgriffe für verschiedene Medien auf, die modulartig beispielsweise als Elektromodul oder als Modul für gasförmige oder wässrige Medien vorgesehen sein können. Diese Module sind austauschbar und auswechselbar an der Brückenkonstruktion 4 angebracht. Gleichfalls an der Brückenkonstruktion ist auf einer Seite ein Bekkenmodul 10 vorgesehen.

Das Elektromodul kann eine Steckdose, computertechnische Anschlüsse, EDV-Anschlüsse und Ähnliches aufweisen oder auch einen vollwertigen Computer umfassen.

Der in Fig. 1 dargestellte Laborarbeitstisch ist beispielsweise an der Unterseite seines Korpus 1 oder im Inneren des Korpus 1 mit Anschlüssen versehen, die so ausgebildet sind, dass daran flexible Verbindungsleitungen angeschlossen werden können, die zu einer Medienversorgungseinrichtung führen, die insbesondere an der Raumoberseite angeordnet beispielsweise unter der Raumdecke aufgehängt ist. Diese Anschlusseinrichtungen können auch dazu vorgesehen sein Netzkabel für eine Computer- und EDV-Vernetzung anzuschließen.

Das in Fig. 2 dargestellte zweite Ausführungsbeispiel der Erfindung entspricht dem in Fig. 1 dargestellten ersten Ausführungsbeispiel lediglich mit der Ausnahme, dass kein Beckenmodul vorgesehen ist, sondern stattdessen in der Tischplatte 3 ein Trichterbecken 11 mit einer Standardarmatur 12 vorgesehen ist.

Aufgrund der fahrbaren Ausbildung des Laborarbeitstisches und seinen flexiblen Anschlussmöglichkeiten an fest installierte Medienversorgungen oder Computer- und EDV-Vernetzungen kann der oben beschriebene Laborarbeitstisch in jeder Ausbildungsvariante flexibel und im Raum beliebig verfahrbar eingesetzt werden und dennoch mit allen notwendigen Medien versorgt und an alle notwendigen Anschlüsse angeschlossen werden.

## Patentansprüche

1. Laborarbeitstisch mit Fahreinrichtungen (8) zum Verfahren des Tisches im Raum, Anschlusseinrichtungen, die so ausgebildet sind, dass flexible Verbindungsleitungen zur Verbindung mit einem Medienversorgungssystem angeschlossen werden können, einem Tischkorpus (1), der mit einem Fuß (2) versehen ist, wobei die Fahreinrichtungen am Fuß (2) vorgesehen sind, und einer Brückenkonstruktion (4), die den Laborarbeitstisch von einer Seite zur anderen Seite umspannt und sich auf dem Fuß (2) abstützt, wobei in den Seitenteilen der Brückenkonstruktion (4) Medienabgriffe und/oder eine Ablageschale vorgesehen sind, **dadurch gekennzeichnet, dass** der Tischkorpus (1) in die Brückenkonstruktion (4) eingehängt ist.

2. Laborarbeitstisch nach Anspruch 1, **dadurch gekennzeichnet, dass** die Medienabgriffe in Form von auswechselbaren und austauschbaren Modulen vorgesehen sind.

3. Laborarbeitstisch nach Anspruch 1, **dadurch gekennzeichnet, dass** an der Brückenkonstruktion (4) auf einer Seite ein Beckenmodul vorgesehen ist.

4. Laborarbeitstisch nach einem der vorhergehenden Ansprüche, **gekennzeichnet durch** einen seitlichen Klapptisch (7).

5. Laborarbeitstisch nach Anspruch 1**, dadurch gekennzeichnet, dass** ein Auffangbecken (11) mit Anschlussarmatur (12) in der Tischplatte (3) vorgesehen ist.

6. Laborarbeitstisch nach einem der vorhergehenden Ansprüche, **dadurch gekennzeichnet, dass** im Querträger der Brückenkonstruktion (4) eine Beleuchtungseinrichtung (5) vorgesehen ist.

## Claims

1. Work table for laboratories with driving means (8) for moving the table within the room, connecting means formed in such a way that flexible connection lines can be connected with a media supply system, and a table body (1) equipped with a foot (2), whereby the driving means are envisaged at the foot (2), and a bridging construction (4) that extends across the work table for laboratories from one side to the other side and is supported by the foot (2), whereby media intakes and/or a storage bowl are envisaged in the side sections of the bridging construction (4), **characterised in that** the table body (1) is hooked into the bridging construction (4).

2. Work table for laboratories according to Claim 1, **characterised in that** the media intakes are envisaged in the form of exchangeable and replaceable modules.

3. Work table for laboratories according to Claim 1, **characterised in that** a basin module is envisaged at the bridging construction (4) on one side.

4. Work table for laboratories according to one of the preceding Claims, **characterised by** a folding side table (7).

5. Work table for laboratories according to Claim 1, **characterised in that** a collection basin (11) with connecting console (12) is envisaged in the table surface (3).

6. Work table for laboratories according to one of the preceding Claims, **characterised in that** an illuminating means (5) is envisaged in the transverse support of the bridging construction (4).

## Revendications

1. Paillasse de laboratoire, comportant des dispositifs de roulement (8) pour déplacer la paillasse dans la pièce, des dispositifs de raccordement qui sont conçus de telle sorte qu'il est possible de raccorder des lignes de liaison flexibles pour la jonction avec un système d'approvisionnement en fluides, un corps de meuble (1) qui est muni d'un pied (2), les dispositifs de roulement étant prévus sur le pied (2), et un portique (4), qui s'étend au-dessus de la paillasse d'un côté à l'autre et qui prend appui sur le pied (2), des dispositifs de prélèvement de fluides et/ou une coque de rangement étant prévus sur les parties latérales du portique (4), **caractérisée en ce que** le corps de meuble (1) est accroché au portique (4).

2. Paillasse de laboratoire selon la revendication 1, **caractérisée en ce que** les dispositifs de prélèvement de fluides sont prévus sous la forme de modules amovibles et permutables.

3. Paillasse de laboratoire selon la revendication 1, **caractérisée en ce qu'**un module de cuvette est prévu sur un côté du portique (4).

4. Paillasse de laboratoire selon l'une quelconque des revendications précédentes, **caractérisée par** une table rabattable (7) latérale.

5. Paillasse de laboratoire selon la revendication 1, **caractérisée en ce qu'**il est prévu une cuvette réceptrice (11) avec une robinetterie de raccordement (12) dans le plateau (3) de la paillasse.

6. Paillasse de laboratoire selon l'une quelconque des revendications précédentes, **caractérisée en ce qu'**un dispositif d'éclairage (5) est prévu dans la traverse du portique (4).
